# EUROPÄISCHE PATENTSCHRIFT

(11) **EP 0 582 975 B1**
(45) Veröffentlichungstag und Bekanntmachung des Hinweises auf die Patenterteilung: **30.10.1996**
(21) Anmeldenummer: 93112607.2
(22) Anmeldetag: 05.08.1993
(51) Int. Cl.: G08B 17/113

(54) **Automatischer Brandmelder**
Automatic fire annunciator
Avertisseur automatique d'incendie

(30) Priorität: 13.08.1992 DE 9210856 U
(43) Veröffentlichungstag der Anmeldung: 16.02.1994
(73) Patentinhaber: SIEMENS AKTIENGESELLSCHAFT, 80333 München (DE)
(72) Erfinder: Foissner, Herbert, D-82515 Wolfratshausen (DE)

(56) Entgegenhaltungen:
- EP-A- 0 014 251
- EP-A- 0 233 754
- DE-U- 7 823 178

## Beschreibung

Die Erfindung bezieht sich auf einen automatischen Brandmelder mit einer Melderfassung und einem Meldereinsatz, der eine Leiterplatte mit Baugruppe und ein Sensorsystem aufweist sowie mit einer Melderkappe.

In der Regel sind automatische Brandmelder zweiteilig ausgebildet, dabei ist die Melderfassung fest an der Decke installiert, in die ein abnehmbares Melderteil eingesetzt werden kann. Das Melderteil selbst besteht dabei aus einer Leiterplatte mit den erforderlichen elektronischen Bauteilen und dem eigentlichen Meldersystem sowie einer Melderkappe, die das Ganze abdeckt. Für den elektrischen Anschluß waren bisher beispielsweise max.drei, im allgemeinen gleichförmig auf dem Kreisrand der Melderfassung verteilt Gleitkontakte vorgesehen, an die die Verdrahtung angeklemmt wurde. Der Meldereinsatz wies entsprechend angeordnete Kontakte auf, die durch das Drehen des Melders beim Einsetzen auch gleichzeitig die mechanische Verriegelung übernahmen. Um eine gute Verriegelung zu gewährleisten, war eine gleichmäßige Verteilung der Kontakte am Umfang erforderlich. Derartige Melder, (vgl.z.B. DE-U-7823 178 und EP-A-0014 251) erforderten aufwendige Kontakt sowohl in der Melderfassung als auch im Meldereinsatz. Zudem war die Verdrahtung umständlich, insbesondere dann, wenn drei elektrische Verbindungen notwendig waren.

Aufgabe der Erfindung ist es, eine neue elektrische Verbindung zwischen der Fassung und dem Melder zu schaffen, bei der es möglich ist, mehrere Zuleitungsadern sowie Schirmungsanschlüsse mit einem einfachen Montageaufwand anzuschließen. Ferner soll das Einsetzen des Melders durch gutes Zentrieren einfach und sicher möglich sein, auch unter erschwerten Bedingungen, z.B. wenn der Meldereinsatz mit einem sogenannten Pflücker abgenommen oder eingesetzt werden soll.

Diese Aufgabe wird erfindungsgemäß bei einem eingangs beschriebenen automatischen Brandmelder mit den kennzeichnenden Merkmalen des Anspruchs 1 gelöst.

In der Melderfassung, die aus einem einfachen Spritzteil bestehen kann, ist ein mehrpoliger Anschlußblock mit den erforderlichen Steckbuchsen beispielsweise einrastbar angeordnet. Der Meldereinsatz weist eine Kontaktstiftleiste mit den entsprechenden Kontaktsstiften auf, die dem Anschlußblock beim Einsetzen des Melders zwangsweise zugeordnet werden. Daher ist der Meldereinsatz drehbar in der umlaufenden Melderkappe angeordnet und in seiner Endlage arretierbar. Zu diesem Zweck weist der Meldereinsatz eine umlaufende Seitenwand auf, die als Zentrierungsring fungiert. Die Melderkappe ist auf der Melderfassung mechanisch verriegelbar, wobei beim Einsetzen des Melders, d.h. Sensorsystem mit Meldereinsatz und Melderkappe, eine an der Melderkappe angeformte Verriegelungsnocke in einer schräg verlaufenden Kulissenführung einer Verriegelungskulisse geführt ist. Die Verriegelungskulisse ist an der Melderfassung derart angeordnet, daß ein vertikaler Hub für die Kontaktierung erreicht wird, wenn der Melder eingesetzt und eingedreht wird.

Mit der erfindungsgemäßen Ausgestaltung des Brandmelders ist eine sichere und zuverlässige elektrische Kontaktgabe und mechanische Verriegelung zwischen dem eigentlichen Melderteil und der Melderfassung gewährleistet, wobei beim Einsetzen eine eindeutige Zuordnung zwischen den Kontaktstiften des Melderteils und den Kontaktbuchsen in der Melderfassung erfolgt. Die über den Meldereinsatz und die Fassung hinübergezogene Melderkappe deckt dabei gleichzeitig die Melderfassung ab, so daß beispielsweise bei einem Meldertausch nicht mehr wie früher sich dann die verschmutzte Fassung deutlich von der neuen sauberen Melderkappe abhebt.

Die Arretiervorrichtung zwischen Melderkappe und Meldereinsatz kann von einer Feder gebildet sein, die an der Melderkappe angeordnet ist und am Meldereinsatz in einem dafür vorgesehenen Rastnut verrastbar ist.

In einer vorteilhaften Ausgestaltung der Erfindung ist der Anschlußblock exzentrisch in der Melderfassung angeordnet, wobei die Melderfassung einen hinreichend großen Schlaufenraum für eine günstige Montage der Anschlußdrähte schafft. Außerdem kann in vorteilhafter Weise der austauschbare Klemmenblock in unterschiedlicher Anschlußtechnik, z.B. mit Schraub- oder Federkraft, oder Schneidklemmen ausgeführt sein. Eine interne Verdrahtung der Anschlußklemmen ermöglicht in gleichbleibender Reihenfolge ein übersichtliches Auflegen der Anschlußdrähte.

Um eine durchgeschleifte Ader beim Einsetzen des Melders unterbrechen zu können, weist der Anschlußblock mindestens einen Schaltkontakt (Unterbrecherkontakt) auf, der von einem Betätigungselement, z.B. Betätigungsstift, der Kontaktstiftleiste oder des Meldereinsatzes betätigt werden kann.

An einem möglichen Ausführungsbeispiel wird anhand der Zeichnung die Erfindung erläutert. Dabei zeigen
- Fig. 1: einen Brandmelder im Schnitt,
- Fig. 2: eine Einzelheit gemäß Fig. 1,
- Fig. 3: einen Detailschnitt gemäß Fig.l,
- Fig. 4: ein prinzipielles Schaltbild für die Anschaltung Melderfassung und Meldereinsatz.

Es wurde wie bisher die Zweiteilung zwischen Melderfassung und eigentlichem Melder beibehalten. Die Melderfassung 1 besteht lediglich aus einem einfachen Spritzteil, in dem der Anschlußblock 2 eingerastet wird. Im Anschlußblock 2 sind die erforderlichen Steckbuchsen 2a, Leitungsanschlüsse (a,b,...) ) und der Unterbrecherkontakt 2b zusammengefaßt.
Durch die exzentrische Anordnung des Klemmenblockes 2 im Spritzteil der Melderfassung 1 wird ein möglichst großer Schlaufenraum 3 für eine bequeme Montage der Anschlußdrähte geschaffen. Eine interne Verdrahtung der Anschlußklemmen ermöglicht eine gleichbleibende Reihenfolge bei der Verdrahtung und somit ein übersichtliches Auflegen der Anschlußdrähte, wie dies in Fig.4 schematisch dargestellt ist. Dabei bedeutet ML die Meldeleitung, beispielsweise zwei Adern a und b, die geschirmt (S) ist. In der Melderfassung 1 ist der Anschlußblock 2 mit den Kontaktbuchsen 2a und einem Unterbrecherkontakt 2b angeordnet. Im Meldereinsatz M ist die Kontaktstiftleiste 9 mit den Kontaktstiften 9a und dem Betätigungsstift 9b.

Der Meldereinsatz 4 ist drehbar in der durchgehenden, d.h. umlaufenden, Melderkappe 5 angeordnet und in der Endlage über eine lösbare Verriegelung bzw. Arretiervorrichtung 6 arretierbar. Im Meldereinsatz 4 befindet sich das Sensorsystem 7, das ein optischer, ein Wärme- oder ein Kombinationsmelder sein kann. Ferner ist dort die Leiterplatte 8 mit den Baugruppen 8a, die auch in SMT-Technik ausgeführt sein kann. In diesem Ausführungsbeispiel ist eine vierpolige Kontaktstiftleiste 9 mit einem Betätigungselement 9b für den Unterbrecherkontakt 2b vorgesehen. Eine Identifikationsanzeige 10, die an der Leiterplatte 8 angeschlossen ist, steht mit einem Lichtleiter 11 in Verbindung, um das Licht an die Außenseite der Melderkappe 5 zu führen. Der Meldereinsatz 4 ist so ausgebildet, daß sich eine Wanne 12 ergibt, die hermetisch abgeschlossen werden kann, indem sie - wenn es erforderlich ist - mit einem Verguß versehen wird.

Wie aus der Fig.1 und den obigen Erläuterungen ersichtlich, ist ein vertikales Zusammenstecken der Kontaktstiftleiste 9 in den Anschlußblock 2 bzw. in die Kontaktbuchsen 2a erforderlich. Dies wird dadurch ermöglicht, daß im herausgenommenen Zustand, d.h. Meldereinsatz und Melderkappe sind aus der Melderfassung herausgenommen, die Lage der Verriegelungsnocken 13 und die Stiftleiste 9, durch die Verrastung (lösbare Arretiervorrichtung mit Feder 6a; siehe Fig.2) fest zugeordnet ist. Beim Einsetzen des Melders (Meldereinsatz 4 und Melderkappe 5) in die Melderfassung 1 zentriert sich zunächst der voreilende Zentrierring 4a. In diese Stellung kann der gesamte Melder nach links oder rechts gedreht werden, bis die Verriegelungsnocken 13 in die Verriegelungskulissen 14 eintauchen. Durch weiteres Einschieben des Melders (4,5) in die Fassung (1) wird die Arretiervorrichtung 6 gelöst, so daß die Melderkappe 5 nach rechts gedreht werden kann. Dabei gleitet der Verriegelungsnocken 13 auf der ansteigenden Kulissenfläche 14a (Kulissenführung) und erzwingt den vertikalen "Steck"-Hub (h) für die Kontaktierung. Das Herausnehmen des Melders erfolgt in umgekehrter Reihenfolge.

## Patentansprüche

1. Automatischer Brandmelder mit einer Melderfassung (1) und einem Meldereinsatz (4), der eine Leiterplatte (8) mit Baugruppe (8a) und ein Sensorsystem (7) aufweist, sowie mit einer Melderkappe (5),
**dadurch gekennzeichnet,** daß
in der Melderfassung (1) ein dort befestigbarer Anschlußblock (2) vorgesehen ist,
daß der Meldereinsatz (4) eine Kontaktstiftleiste (9) aufweist, die dem Anschlußblock (2) zugeordnet ist,
daß der Meldereinsatz (4) drehbar in der umlaufenden Melderkappe (5) angeordnet und in seiner Endlage arretierbar (6) ist, wobei der Meldereinsatz (4) eine umlaufende Seitenwand aufweist, die einen Zentrierring (4a) bildet, und
daß die Melderkappe (5) auf der Melderfassung (1) mechanisch verriegelbar ist, wobei beim Einsetzen des Melders (4 u.5) ein Verriegelungsnocken (13), der in der Meldekappe (5) angeordnet ist, in einer schräg verlaufenden Kulissenführung (14a) einer Verriegelungskulisse (14), die an der Melderfassung (1) angeordnet ist, derart geführt ist, daß ein vertikaler Hub (h) für die Kontaktierung (9a,2a) erreicht wird.

2. Automatischer Brandmelder nach Anspruch 1, **dadurch gekennzeichnet,** daß die Arretiervorrichtung (6) von einer Feder (6a) gebildet ist, die an der Melderkappe (5) angeordnet und am Meldereinsatz (4) verrastbar ist.

3. Automatischer Brandmelder nach einem der vorhergehenden Ansprüche, **dadurch gekennzeichnet,** daß der Anschlußblock (2) exzentrisch in der Melderfassung (1) angeorndet ist, wobei die Melderfassung (1) einen Schlaufenraum (3) aufweist.

4. Automatischer Brandmelder nach einem der vorhergehenden Ansprüche, **dadurch gekennzeichnet,** daß der Anschlußblock (2) zumindest einen Schaltkontakt (2b) aufweist, der von einem Betätigungselement (9b) der Kontaktstiftleiste (9) betätigbar ist.

5. Automatischer Brandmelder nach einem der vorhergehenden Ansprüche, **dadurch gekennzeichnet,** daß der Anschlußblock (2) von einem austauschbaren Klemmenblock mit unterschiedlicher Anschlußtechnik gebildet ist.

## Claims

1. Automatic fire detector having a detector mount (1) and a detector insert (4) which has a printed circuit board (8) with subassembly (8a) and a sensor system (7), and having a detector cap (5), characterized in that there is provided in the detector mount (1) a connecting block (2) which can be fastened there, in that the detector insert (4) has a contacting pin strip (9) which is assigned to the connecting block (2), in that the detector insert (4) is arranged rotatably in the circumferential detector cap (5) and can be retained (6) in its final position, the detector insert (4) having a circumferential side wall which forms a centring ring (4a), and in that the detector cap (5) can be mechanically locked on the detector mount (1), a locking cam (13) which is arranged in the detector cap (5) being guided, during insertion of the detector (4 and 5), in an obliquely running slotted guide (14a) of a locking slot (14) which is arranged on the detector mount (1), in such a way that a vertical stroke (h) for the contacting means (9a, 2a) is achieved.

2. Automatic fire detector according to Claim 1, characterized in that the retaining device (6) is formed by a spring (6a) which is arranged on the detector cap (5) and can be latched on the detector insert (4).

3. Automatic fire detector according to one of the preceding claims, characterized in that the connecting block (2) is arranged eccentrically in the detector mount (1), the detector mount (1) having a looping space (3).

4. Automatic fire detector according to one of the preceding claims, characterized in that the connecting block (2) has at least one switching contact (2b) which can be actuated by an actuating element (9b) of the contact pin strip (9).

5. Automatic fire detector according to one of the preceding claims, characterized in that the connecting block (2) is formed by an interchangeable terminal block with differing connecting technology.

## Revendications

1. Avertisseur automatique d'incendie comprenant un châssis d'avertisseur (1) et un insert d'avertisseur (4), lequel comporte une carte de circuit (8) imprimé avec le groupe de composants (8a) et un système palpeur (7), et comprenant un cache d'avertisseur (4), caractérisé en ce qu'un bloc de connexion (2) est prévu dans le châssis d'avertisseur (1), qui peut y être fixé, en ce que l'insert d'avertisseur (4) comporte une réglette à broches de contact (9) qui est affectée au bloc de connexion (2), en ce que l'insert d'avertisseur (4) est disposé de manière rotative dans le cache d'avertisseur (5) circonférentiel et peut être arrêté (6) dans sa position extrême, l'insert d'avertisseur (4) présentant une paroi latérale circonférentielle qui forme une bague de centrage (4a) et en ce que le cache d'avertisseur (5) est mécaniquement verrouillable sur le châssis d'avertisseur (1), lors de la mise en place de l'avertisseur (4 et 5), une came de verrouillage (13) disposée dans le cache d'avertisseur (5) étant guidée dans un guide de coulisse (14a) s'étendant obliquement d'une coulisse de verrouillage (14) disposée au niveau du châssis d'avertisseur (1) de manière à obtenir une course verticale (h) pour l'établissement du contact (9a, 2a).

2. Avertisseur automatique d'incendie selon la revendication 1, caractérisé en ce que le dispositif d'arrêt (6) est formé d'un ressort (6a) disposé au niveau du cache d'avertisseur (5) et enclenchable au niveau de l'insert d'avertisseur (4).

3. Avertisseur automatique d'incendie selon l'une quelconque des revendications précédentes, caractérisé en ce que le bloc de connexion (2) est disposé excentriquement dans le châssis d'avertisseur (1), le châssis d'avertisseur (1) comportant un espace en boucle (3).

4. Avertisseur automatique d'incendie selon l'une quelconque des revendications précédentes, caractérisé en ce que le bloc de connexion (2) comporte au moins un contact de commutation (2b) susceptible d'être commandé par un élément de commande (9b) de la réglette à broches de contact (9).

5. Avertisseur automatique d'incendie selon l'une quelconque des revendications précédentes, caractérisé en ce que le bloc de connexion (2) est formé d'un bloc à bornes échangeable réalisé selon une technique de connexion différente.
